# EUROPÄISCHE PATENTSCHRIFT

(11) **EP 2 322 854 B1**
(45) Veröffentlichungstag und Bekanntmachung des Hinweises auf die Patenterteilung: **04.09.2013**
(21) Anmeldenummer: 09014365.2
(22) Anmeldetag: 17.11.2009
(51) Int. Cl.: F22B 29/06, F24J 1/00, F28D 7/08, F28F 9/18

(54) **Wärmetauscher zur Dampferzeugung für Solarkraftwerke**
Heat exchanger for creating steam for solar power plants
Echangeur thermique pour la production de vapeur pour les centrales solaires

(43) Veröffentlichungstag der Anmeldung: 18.05.2011
(73) Patentinhaber: Balcke-Dürr GmbH, 40882 Ratingen (DE)
(72) Erfinder: Stahlhut, Jörg, 46569 Hünxe (DE); Band, Dirk, 40878 Ratingen (DE); Hegner, Wolfgang, Dr., 46236 Bottrop (DE); Tregubow, Vitali, 40880 Ratingen (DE)
(74) Vertreter: Lang, Friedrich

(56) Entgegenhaltungen:
- FR-A- 1 359 081
- US-A- 5 871 045

## Beschreibung

Die Erfindung betrifft einen Wärmetauscher zur Dampferzeugung für Solarkraftwerkegemäß dem Oberbegriff des Anspruchs 1.

Aus dem Stand der Technik sind modular aufgebaute Wärmetauscher bekannt, welche nach dem sogenannten Umlauf-Prinzip, Natur- oder Zwangsumlauf, arbeiten. Dabei umfasst der Wärmetauscher eine Anzahl von Wärmetauschermodulen, beispielsweise ein Vorwärmermodul, ein oder mehrere Verdampfermodule und ein Überhitzermodul, die mittels jeweiliger Eintritts- und Austrittssammler, Umlaufrohre und einer externen Dampftrommel zu einer funktionellen Einheit zusammengeschaltet werden. Ein gattungsgemäßer Wärmetauscher mit parallel zur Längsachse des Außenmantels verlaufenden Umlaufrohrlagen ist z.B. in FR 1,359,081 A offenbart.

In Solarkraftwerken treten unter anderem in Abhängigkeit von der Jahreszeit, Tageszeit und auch der Wetterlage häufig große Last- und Temperaturwechsel auf, so dass sich die Auslegung des Dampferzeugers für solarthermische Kraftwerke als schwierig erweist. Schnelle Anfahrgeschwindigkeiten mit hohen Temperaturgradienten, geringer Platzbedarf sowie geringe Herstellungs- und Betriebskosten sind nur einige der wichtigen Anforderungen an einen Wärmetauscher zur Dampferzeugung für eine Solarkraftanlage.

Es besteht also Bedarf an noch kompakteren und noch effizienteren Wärmetauschern für Solarkraftanlagen, die zudem kostengünstig hergestellt und sicher betrieben werden können.

Daher liegt der Erfindung die Aufgabe zugrunde, einen Wärmetauscher anzugeben, welcher eine kompakte Bauweise, eine kostengünstige Herstellung sowie einen sicheren Betrieb ermöglicht.

Die Aufgabe wird gelöst mit einem Wärmetauscher gemäß dem unabhängigen Anspruch. Bevorzugte Weiterbildungen sind in den abhängigen Ansprüchen wiedergegeben.

Der erfindungsgemäße Wärmetauscher zur Dampferzeugung für Solarkraftwerke umfasst einen Außenmantel mit einem Einlass- und einem Auslassstutzen für ein wärmeabgebendes Medium. Ferner umfasst der Wärmetauscher einen Eintritts- und einen Austrittssammler für ein wärmeaufnehmendes Medium, vorzugsweise Wasser, wobei der Eintritts- und der Austrittssammler im Wesentlichen innerhalb des Außenmantels angeordnet sind. Darüber hinaus befindet sich innerhalb des Außenmantels ein Rohrbündel mit einer Anzahl von Rohrlagen mit durchgehenden Rohren, welche vom wärmeabgebenden Medium vollständig umströmbar ausgebildet sind und welche als Strömungswege für das wärmeaufnehmende Medium vom Eintrittssammler zum Austrittssammler ausgebildet sind. Dabei ist das Rohrbündel mäanderartig ausgebildet. Der erfindungsgemäße Wärmetauscher ist für eine Dampferzeugung nach dem Zwangsdurchlauf-Prinzip ausgelegt, so dass das in den Eintrittssammler eingespeiste wärmeaufnehmende Medium im Verlauf der Strömungswege nacheinander eine Vorwärmung, eine Verdampfung und eine Überhitzung erfährt, so dass aus dem Austrittssammler ein überhitzter Dampf austritt. Dabei wird die für die Vorwärmung, Verdampfung und Überhitzung erforderliche Energie im Wesentlichen nur durch die Wärmeübertragung vom wärmeabgebenden Medium auf das wärmeaufnehmende Medium innerhalb des Außenmantels zur Verfügung gestellt.

Der Wärmetauscher vereint also mindestens drei verschiedene Apparate, nämlich Vorwärmer, Verdampfer und Überhitzer, in einem. Durch die mäanderartige Anordnung der Rohre erfolgt der Wärmeaustausch nach dem Gegen- bzw. Kreuzstromprinzip. Die mäanderförmigen Rohre werden von einem wärmeaufnehmenden Medium, vorzugsweise Wasser, durchströmt. Durch die mäanderförmige Anordnung der Rohrbündel wird die Baugröße des Wärmetauschers insgesamt verringert, die Wärmeübertragung vom wärmeabgebenden zum wärmeaufnehmenden Medium verbessert und ferner die Thermoelastizität des Aufbaus erhöht.

Durch die Auslegung des Wärmetauschers zur Dampferzeugung für Solarkraftanlagen nach dem Zwangsdurchlauf-Prinzip, d. h. das eingespeiste wärmeaufnehmende Medium, vorzugsweise Wasser, wird "in einem Durchlauf" vom Eintrittssammler hin zum Austrittssammler vorgewärmt, anschließend verdampft und anschließend überhitzt, wird ein äußert kompakter und effizienter Dampferzeuger verwirklicht. Anstelle der Verwendung von mehreren, separaten Wärmetauschermodulen, die eine kostenaufwändige und komplizierte Zusammenschaltung benötigen, wird das Wasser, welches in flüssigem Zustand über den Eintrittssammler in den Wärmetauscher eintritt, im Verlauf seiner Strömung innerhalb der Wärmetauscherrohre in Richtung Austrittssammler vorgewärmt, verdampft und überhitzt, so dass über den Austrittssammler ein überhitzter Dampf den Wärmetauscher verlässt, welcher der Dampfturbine zur Stromgewinnung zugeführt werden kann.

Durch die Einsparung von zusätzlichen Dampftrommeln, Umlaufleitungen und Verbindungen zwischen den Einzelmodulen werden nicht nur Materialkosten in erheblichem Maße reduziert, sondern auch die Herstellungs- und Betriebskosten, da ein Großteil von aufwändigen Schweißarbeiten und die anschließende Prüfung derselben entfallen. Durch den Wegfall der sich außerhalb des Außenmantels befindlichen Bauteile, wie beispielsweise Dampftrommel sowie diversen Rohrleitungen, wird erfindungsgemäß ein kompakter Aufbau ermöglicht und zugleich ein höherer Wirkungsgrad des Wärmetauschers erzielt, da die Wärmeübertragung zur Dampferzeugung im Wesentlichen nur innerhalb des Außenmantels des Wärmetauschers stattfindet und somit keine zusätzlichen Wärmeverluste aufgrund von sich außerhalb des Wärmetauscheraußenmantels befindlichen Bauteilen auftreten.

"Durchgehende Rohre" bedeutet in diesem Zusammenhang, dass jedes Rohr, welches jeweils einen Strömungsweg für das wärmeaufnehmende Medium definiert, zwischen dem Eintrittssammler und dem Austrittssammler keinerlei Verzweigungs- oder Vermischungsstellen aufweist. Die Rohre verlaufen zudem vollständig "innerhalb des Außenmantels", das bedeutet, dass keine Teile des Rohrbündels sich außerhalb des Außenmantels befinden und dass die Rohre vollständig vom wärmeabgebenden Medium umströmt werden. Es werden also keinerlei externe Energiequellen benötigt, die eine Vorwärmung, Verdampfung oder Überhitzung fördern. Die Heizflächen der durchgehenden Rohre selbst bilden also in Strömungsrichtung betrachtet nacheinander die Vorwärmer-, Verdampfer- und Überhitzerzone. Äußerlich sind diese einzelnen "Zonen" nicht erkennbar, da nur ein Rohrbündel zwischen dem Eintrittssammler und dem Austrittssammler angeordnet ist und das Rohrbündel einen gleichbleibenden Verlauf mit sich wiederholendem Mäander-Muster aufweist.

Erfindungsgemäß wird der Wärmetauscher vertikal aufgestellt. Die vertikale Aufstellung ist bevorzugt, da sie eine noch bessere Flächennutzung erlaubt. Dabei können mehrere der erfindungsgemäßen Wärmetauscher nebeneinander parallel auf einer relativ kleinen Fläche betrieben werden. Bei thermischen Solarkraftanlagen sind die Platzverhältnisse ungünstig, da die Parabolrinnenkollektoren sehr viel Platz einnehmen. Die platzsparende Bauweise der erfindungsgemäßen Wärmetauscher erlaubt eine fast ortsungebundene Aufstellung, so dass die Strömungswege der aufgeheizten Medien zum Wärmetauscher zweckmäßiger Weise verkürzt werden können. Die Temperaturen des wärmeabgebenden Mediums bei Eintritt in den Wärmetauscher sind höher, so dass die Wärmeausbeute besser wird.

Eine weitere bevorzugte Ausführungsvariante der Erfindung sieht vor, dass das Rohrbündel bei vertikaler Aufstellung eine Anzahl von vertikalen Rohrlagen aufweist, wobei jede Rohrlage aus einer gleichen Anzahl von Rohren gebildet wird, und dass die Rohrlagen so angeordnet sind, dass die Rohre der einzelnen Rohrlagen in horizontaler Richtung genau nebeneinander liegend ausgerichtet sind, wobei die Strömungsrichtungen des wärmeaufnehmenden Mediums in den horizontal benachbarten, quer zur Mittelachse des Außenmantels angeordneten Rohrabschnitten entgegengesetzt sind. Die Ausführung der Rohrbündel in einzelnen Rohrlagen ermöglicht eine extrem kompakte Bauweise. Dadurch dass die Rohre horizontal genau nebeneinander liegen, können herkömmliche Abstandhalter zwischen den Rohren verwendet werden. Die entgegengesetzte Strömung in den horizontal benachbarten Rohrabschnitten, die quer zur Mittelachse des Außenmantels angeordnet sind, begünstigt die symmetrische Temperaturverteilung im Wärmetauscher in Bezug auf die Mittelachse.

Vorzugsweise weisen der Eintritts- und der Austrittssammler einen kreisförmigen Querschnitt auf. Dabei sind die Rohre einer Rohrlage auf einer Umfangslinie des Eintritts- bzw. Austrittssammlers voneinander um einen gleichen Winkel versetzt mit dem Eintritts- bzw. Austrittssammler verbunden. Auf diese Weise wird das Herstellungsverfahren erleichtert, da genug Platz für Schweißarbeiten, spanende Fertigung oder sonstige Arbeiten an den Sammlern geboten wird.

Weiterhin bevorzugt, sind die Rohre der benachbarten Rohrlagen so mit dem Eintritts- bzw. Austrittssammler verbunden, dass die Rohre der einen Rohrlage bezüglich der Rohre der benachbarten Rohrlage um einen Winkel versetzt auf einer benachbarten Umfangslinie des jeweiligen Eintritts- und Austrittssammlers angeordnet sind. Hierdurch können die Umfangsflächen der Ein- bzw. Austrittssammler optimal ausgenutzt werden, so dass die Anordnung der Rohrlagen kompakt gestaltet werden kann. Es bleibt immer noch genügend Platz für Schweißarbeiten, spanende Fertigung oder sonstige Arbeiten an den Sammlern.

Gemäß einer weiteren Ausführungsform der Erfindung weist das Rohrbündel einen separaten Abschnitt auf, in dem vorwiegend die Vorwärmung des wärmeaufnehmenden Mediums stattfindet. Der separate Vorwärmerabschnitt kann beispielsweise durch eine örtliche Trennung innerhalb des Außenmantels realisiert werden. Es ist auch möglich, die Strömung des wärmeabgebenden Medium und folglich die Temperaturverteilung im Wärmetauscher so zu steuern, dass in diesem Vorwärmerabschnitt hauptsächlich die Vorwärmung des wärmeaufnehmenden Mediums stattfindet. Alternativ könnte auch die Vorwärmung komplett außerhalb des Außenmantels, d. h. in einem separaten Vorwärmer, erfolgen. In diesem Fall wäre der erfindungsgemäße Wärmetauscher vorwiegend für die Verdampfung und die Überhitzung des wärmeaufnehmenden Mediums ausgelegt.

Gemäß einer weiteren Ausführungsform der Erfindung weist das Rohrbündel einen separaten Abschnitt auf, in dem vorwiegend die Verdampfung des wärmeaufnehmenden Mediums stattfindet. Der separate Verdampferabschnitt kann beispielsweise durch eine örtliche Trennung innerhalb des Außenmantels realisiert werden. Es ist auch möglich, die Strömung des wärmeabgebenden Medium und folglich die Temperaturverteilung im Wärmetauscher so zu steuern, dass in diesem Verdampferabschnitt hauptsächlich die Verdampfung des wärmeaufnehmenden Mediums stattfindet. Alternativ könnte auch die Verdampfung komplett außerhalb des Außenmantels, d. h. in einem separaten Verdampfer, erfolgen. In diesem Fall wäre der erfindungsgemäße Wärmetauscher vorwiegend für die Vorwärmung und die Überhitzung des wärmeaufnehmenden Mediums ausgelegt.

Gemäß einer weiteren Ausführungsform der Erfindung weist das Rohrbündel einen separaten Abschnitt auf, in dem vorwiegend die Überhitzung des wärmeaufnehmenden Mediums stattfindet. Der separate Überhitzerabschnitt kann beispielsweise durch eine örtliche Trennung innerhalb des Außenmantels realisiert werden. Es ist auch möglich, die Strömung des wärmeabgebenden Medium und folglich die Temperaturverteilung im Wärmetauscher so zu steuern, dass in diesem Überhitzerabschnitt hauptsächlich die Überhitzung des wärmeaufnehmenden Mediums stattfindet. Alternativ könnte auch die Überhitzung komplett außerhalb des Außenmantels, d. h. in einem separaten Überhitzer, erfolgen. In diesem Fall wäre der erfindungsgemäße Wärmetauscher vorwiegend für die Vorwärmung und die Verdampfung des wärmeaufnehmenden Mediums ausgelegt.

Vorzugsweise sind die Rohre über Nippel mit dem Eintritts- und Austrittssammler verbunden. Hierdurch wird die Verbindung des kompakten Rohrbündels am Eintritts- und Austrittssammler vereinfacht. Die Verbindung zwischen den Nippeln und den einzelnen Rohren erfolgt vorzugsweise stoffschlüssig, beispielsweise durch Schweißen. Der Schweißvorgang kann automatisiert ablaufen. Anschließend werden die Schweißnähte einzeln überprüft, beispielsweise mit Hilfe des Röntgens.

In einer bevorzugten Ausführungsform der Erfindung sind die Rohre ohne Nippel direkt mit dem Eintritts- bzw. Austrittssammler verbunden. Auch in diesem Fall erfolgt die Verbindung zwischen den Sammlern und den einzelnen Rohren vorzugsweise stoffschlüssig, beispielsweise durch Schweißen. Der Schweißvorgang kann auch hier automatisiert ablaufen. Anschließend werden die Schweißnähte einzeln überprüft, beispielsweise mit Hilfe des Röntgens.

Vorzugsweise sind die Nippel ihrerseits stoffschlüssig, beispielsweise mittels Schweißen, mit dem Eintritts- und Austrittssammler verbunden. Auch hier kann der Schweißvorgang automatisch ablaufen.

Gemäß einer weiteren Ausführungsform der Erfindung sind die Nippel direkt aus dem Material des Eintritts- bzw. Austrittssammlers spanend gefertigt. Beispielsweise können die Nippel aus dem zunächst rohrförmigen Material des Eintritts- bzw. Austrittssammlers herausgefräst sein. Hierdurch werden eventuelle Schäden infolge von Schweißarbeiten verringert. Zudem entfällt hierdurch die Prüfung der einzelnen Schweißnähte zwischen den Nippeln und dem jeweiligen Sammler.

Gemäß einer bevorzugten Weiterbildung der Erfindung sind die Rohre des Rohrbündels in einem Innengehäuse angeordnet, welches konzentrisch innerhalb des Außenmantels angeordnet ist und eine Ein- und eine Austrittsöffnung für das wärmeabgebende Medium aufweist. Das Querschnittsprofil des Innengehäuses ist vorzugsweise rechteckig, so dass das Rohbündel möglichst eng von diesem Innengehäuse umschlossen wird. Durch die zusätzliche Umschließung der wärmeaustauschenden Komponenten wird eine weitere Isolierung zwischen den Wärmetauschermodulen und der Umgebung geschaffen. Dabei können die Eintritts- und die Austrittsöffnung des Innengehäuses mit dem korrespondieren Einlass- bzw. Auslassstutzen derart verbunden sein, dass ein abgetrennter Raum zwischen dem Außenmantel und dem Innengehäuse geschaffen wird. Alternativ kann auch eine Strömung des wärmeabgebenden Medium entlang der Innenwandung des Außenmantels zugelassen werden.

In einer vorteilhaften Ausführungsform der Erfindung sind der Einlass- und der Auslassstutzen für das wärmeabgebende Medium bei der vertikalen Aufstellung des Wärmetauschers im unteren Teil des Außenmantels angeordnet. Hierdurch wird die Kompaktheit des Wärmetauschers noch weiter erhöht. Ferner werden dadurch die Wartungsarbeiten erleichtert, da die mantelseitigen Anschlüsse in greifbarer Bodennähe angeordnet sind. Dabei wird der Raum zwischen dem Außenmantel und dem Innengehäuse als Strömungskanal für das wärmeabgebende Medium genutzt. Das heiße wärmeabgebende Medium tritt über den Einlassstutzen des Außenmantels und die Eintrittsöffnung des Innengehäuses in das Innere des Innengehäuses und strömt nach oben. Anschließend strömt das wärmeabgebende Medium durch den ringförmigen Strömungskanal, welcher durch die konzentrische Anordnung des Außenmantels und des Innengehäuses entsteht, zurück nach unten, wo es dann über den Auslassstutzen den Außenmantel verlässt. Auf diese Weise wird die Verweilzeit des wärmeabgebenden Mediums im Wärmetauscher verlängert, so dass die Wärmeübertragung zum wärmeaufnehmenden Medium insgesamt verbessert wird.

Nachfolgend wird die Erfindung anhand von Figuren näher beschrieben. Es zeigen schematisch:
Fig. 1 eine Seitenansicht einer Ausführungsform des erfindungsgemäßen Wärmetauschers;
Fig. 2 eine Schnittansicht entlang der Linie A-A aus Fig. 1;
Fig. 3 eine Detailansicht "X" aus Fig. 2;
Fig. 4 eine Schnittansicht entlang der Linie B-B aus Fig. 3;
Fig. 5 eine Detailansicht des Eintrittssammlers aus Fig. 1 und 2;
Fig. 6 eine Draufsicht des Eintrittssammlers aus Fig. 5;

Figuren 1 und 2 zeigen ein Ausführungsbeispiel des erfindungsgemäßen Wärmetauschers 1. Der Wärmetauscher 1 ist in platzsparender Weise vertikal aufgestellt. In dem Außenmantel 2 befindet sich ein Innengehäuse 3, welches ein rechteckiges Querschnittsprofil aufweist. In dem Innengehäuse 3 sind die mäanderförmig verlaufenden Rohre des Rohrbündels 11 angeordnet. Das wärmeaufnehmende Medium, beispielsweise Wasser, tritt über den Eintrittssammler 6 in den Wärmetauscher 1 ein. Nach dem Durchströmen der Rohre des Rohrbündels 11 tritt es über den Austrittssammler 7 aus dem Wärmetauscher 1 heraus. Auf dem Weg vom Eintrittssammler 6 zum Austrittssammler 7 wird das Wasser vorgewärmt, anschließend verdampft und anschließend überhitzt. Der aus dem Wärmetauscher 1 austretende überhitzte Dampf wird zur Stromerzeugung in die nachgeschaltete Dampfturbine (nicht dargestellt) geleitet. Äußerlich sind die einzelnen "Zonen", nämlich Vorwärmer, Verdampfer und Überhitzer, nicht erkennbar. Der nach dem Zwangsdurchlauf-Prinzip, beispielsweise Benson-Prinzip, arbeitende Wärmetauscher 1 zur Dampferzeugung erzeugt aus dem Speisewasser, das in flüssiger Form in den Eintrittssammler eintritt, im Laufe der Strömung innerhalb des Wärmetauschers 1 einen überhitzten Wasserdampf, welcher dem Austrittssammler 7 entnommen werden kann. Damit entfallen die üblicherweise verwendeten Dampftrommeln, Umlaufrohre, Eintritts- und Austrittssammler sowie unzählige Schweißnähte, so dass die Kompaktheit erhöht wird und die Produktionskosten eingespart werden. Die Pratzen 8 dienen der Montage des Wärmetauschers 1. Über die Mannlöcher 9, die durchsichtige Glasfenster und/oder Verschlussmittel aufweisen, können in einfacher Weise Wartungsarbeiten durchgeführt werden.

Beim wärmeabgebenden Medium handelt es sich um vorzugsweise Thermoöl, welches in den Absorberrohren der Parabolrinnen auf ca. 400 °C erhitzt wird. Alternativ können flüssige Salze oder andere geeignete Wärmeträgermedien verwendet werden. Das Thermoöl tritt über den Einlassstutzen 4 des Außenmantels 2 in den Wärmetauscher 1 ein. Von dort strömt es in Richtung des Auslassstutzens 5 und umströmt dabei das mäanderartig geformte Rohrbündel 11. Nachdem das Thermoöl einen Teil seiner Wärmeenergie an das Wasser abgegeben hat, tritt es über den Austrittsstutzen 5 aus dem Wärmetauscher 1 heraus.

Gemäß einem nicht dargestellten Ausführungsbeispiel kann die mantelseitige Strömung des Thermoöls derart geleitet werden, dass das Thermoöl im unteren Teil des Wärmetauschers 1 ein- und austritt. Dabei dient der Raum zwischen dem Innengehäuse 3 und dem Außenmantel 2 als Strömungsweg für das nach unten strömende Thermoöl. In diesem Fall sind sowohl der Einlass- als auch der Auslassstutzen im unteren Bereich des vertikal aufgestellten Wärmetauschers 1 angeordnet.

In Figur 2 sind zwei Rohre einer Rohrlage angedeutet. Selbstverständlich kann die Anzahl der Rohre sowie der Rohrlagen eines Rohrbündels 11 den unterschiedlichen Bedingungen entsprechend angepasst werden. So ist beispielsweise in Figur 3 eine Rohrlage 20 mit vier Rohren 21, 22, 23, 24 dargestellt. Darin ist deutlich das mäanderartige Muster des Rohrbündels 11 erkennbar.

Figur 4 verschaulicht die Anordnung der einzelnen Rohrlagen 20, 30 zueinander. In den Rohrabschnitten 15 (Fig. 3), die quer zur Mittelachse 10 des Außenmantels 1 angeordnet sind, weist jedes Rohr bezüglich seines horizontal benachbarten Rohres bei vertikaler Aufstellung eine entgegengesetzte Richtung der Rohrströmung auf. Dies bedeutet beispielsweise, dass die Strömung im Rohr 21 der Strömung im horizontal benachbarten Rohr 34 entgegengesetzt ist. Diese entgegengesetzte Strömung in den jeweils benachbarten Rohrlagen 20, 30 sorgt zusätzlich für eine gleichmäßige Temperaturverteilung innerhalb des Wärmetauschers 1. Aufgrund der gleichmäßigen und kompakten Anordnung von Rohren und Rohrlagen zueinander können einfache Abstandshalter 12 verwendet werden.

In Figur 5 wird ein erfindungsgemäßer Sammler vergrößert dargestellt. Es handelt sich hierbei um den Eintrittssammler 6. Eintritts- und Austrittssammler 6, 7 unterscheiden sich nur geringfügig voneinander. Gut erkennbar sind die Nippel 22a, 33a, die der Befestigung der Rohre 22, 33 am Eintrittssammler 6 dienen. Die Nippel 21a, 22a, 23a, 24a und somit auch die Rohre 21, 22, 23, 24 der ersten Rohrlage 20 liegen auf einer ersten Umfangslinie 13 und münden jeweils um einen gleichen Winkel α versetzt in den Sammler 6. Ebenso münden die Rohre 31, 32, 33, 34 mit den jeweiligen Nippeln 31 a, 32a, 33a, 34a auf einer benachbarten Umfangslinie 14 um den gleichen Winkel α versetzt in den Sammler 6.

Figur 6 zeigt eine Draufsicht auf den Sammler 6. Der Winkel α, um den ein Rohr einer Lage vom nächsten Rohr der gleichen Lage versetzt ist, beträgt in diesem Fall jeweils 45°. Die zweite Lage 30, die zur ersten Lage 20 benachbart ist, ist auf dem Sammler 6 gegenüber der ersten Lage 20 um genau β = 22,5° versetzt angeordnet, so dass die Rohre 31, 32, 33, 34 der zweiten Lage 30 in Figur 6 jeweils mittig zwischen den Rohren 21, 22, 23, 24 der ersten Lage 20 sichtbar sind. Durch diese regelmäßig horizontal und vertikal versetzte Anordnung von Nippeln am Sammler 6 bleibt trotz der hohen Kompaktheit immer ein genügender Abstand für Schweißarbeiten oder weitere Fertigungsschritte.

## Patentansprüche

1. Wärmetauscher (1)mit vertikaler Aufstellung zur Dampferzeugung für Solarkraftwerke, umfassend:
- einen Außenmantel (2) mit einem Einlass- (4) und einem Auslassstutzen (5) für ein wärmeabgebendes Medium,
- einen Eintritts- (6) und einen Austrittssammler (7) für ein wärmeaufnehmendes Medium, vorzugsweise Wasser, wobei der Eintritts- (6) und der Austrittssammler (7) im Wesentlichen innerhalb des Außenmantels (2) angeordnet sind,
- ein Rohrbündel (11) innerhalb des Außenmantels (2) mit einer Anzahl von Rohrlagen (20, 30) mit durchgehenden Rohren (21, 22, 23, 24, 33, 34), welche vom wärmeabgebenden Medium vollständig umströmbar ausgebildet sind und welche als Strömungswege für das wärmeaufnehmende Medium vom Eintrittssammler (6) zum Austrittssammler (7) ausgebildet sind, wobei das Rohrbündel (11) mäanderartig ausgebildet ist,
wobei der Wärmetauscher (1) für die Dampferzeugung nach dem Zwangsdurchlauf-Prinzip ausgelegt ist, so dass das in den Eintrittssammler (6) eingespeiste wärmeaufnehmende Medium im Verlauf der Strömungswege nacheinander eine Vorwärmung, eine Verdampfung und eine Überhitzung erfährt, so dass aus dem Austrittssammler (7) ein überhitzter Dampf austritt, und
wobei die für die Vorwärmung, Verdampfung und Überhitzung erforderliche Energie im Wesentlichen allein durch die Wärmeübertragung vom wärmeabgebenden Medium auf das wärmeaufnehmende Medium innerhalb des Wärmetauschers (1) zur Verfügung gestellt wird, **dadurch gekennzeichnet, dass**
die Rohrlagen (20, 30) so angeordnet sind, dass die Rohre (21, 22, 23, 24, 33, 34) der einzelnen Rohrlagen (20, 30) in horizontaler Richtung genau nebeneinander liegend ausgerichtet sind, wobei die Strömungsrichtungen des wärmeaufnehmenden Mediums in den horizontal benachbarten, quer zur Mittelachse (10) des Außenmantels (2) angeordneten Rohrabschnitten (15) entgegengesetzt sind, und dass die Rohrlagen (20, 30) vertikal benachbart sind, wobei jede Rohrlage (20, 30) aus einer gleichen Anzahl von Rohren (21, 22, 23, 24, 33, 34) gebildet wird.

2. Wärmetauscher (1) nach Anspruch 1,
**dadurch gekennzeichnet,**
**dass** der Eintritts- (6) und der Austrittssammler (7) einen kreisförmigen Querschnitt aufweisen, und die Rohre (21, 22, 23, 24) einer Rohrlage (20) auf einer Umfangslinie (13) des Eintritts-(6) und Austrittssammlers (7) voneinander um einen gleichen Winkel (α) versetzt mit dem Eintritts- (6) und Austrittssammler (7) verbunden sind.

3. Wärmetauscher (1) nach einem der vorhergehenden Ansprüche,
**dadurch gekennzeichnet,**
**dass** die Rohre (21, 22, 23, 24, 33, 34) der benachbarten Rohrlagen (20, 30) so mit dem Eintritts- (6) und Austrittssammler (7) verbunden sind, dass die Rohre (33, 34) der einen Rohrlage (30) bezüglich der Rohre (21, 22, 23, 24) der benachbarten Rohrlage (20) um einen Winkel (β) versetzt auf einer benachbarten Umfangslinie (14) des Eintritts- (6) und Austrittssammlers (7) angeordnet sind.

4. Wärmetauscher (1) nach einem der vorhergehenden Ansprüche,
**dadurch gekennzeichnet,**
**dass** das Rohrbündel (11) einen separaten Abschnitt aufweist, in dem vorwiegend die Vorwärmung des wärmeaufnehmenden Mediums stattfindet.

5. Wärmetauscher (1) nach einem der vorhergehenden Ansprüche,
**dadurch gekennzeichnet,**
**dass** das Rohrbündel (11) einen separaten Abschnitt aufweist, in dem vorwiegend die Verdampfung des wärmeaufnehmenden Mediums stattfindet

6. Wärmetauscher (1) nach einem der vorhergehenden Ansprüche,
**dadurch gekennzeichnet,**
**dass** das Rohrbündel (11) einen separaten Abschnitt aufweist, in dem vorwiegend die Überhitzung des wärmeaufnehmenden Mediums stattfindet.

7. Wärmetauscher (1) nach einem der vorhergehenden Ansprüche,
**dadurch gekennzeichnet,**
**dass** die Rohre (21, 22, 23, 24, 33, 34) über Nippel (21 a, 22a, 23a, 24a, 31 a, 32a, 33a, 34a) mit dem Eintritts- (6) bzw. Austrittssammler (7) verbunden sind.

8. Wärmetauscher (1) nach einem der vorhergehenden Ansprüche,
**dadurch gekennzeichnet,**
**dass** die Rohre (21, 22, 23, 24, 33, 34) ohne Nippel direkt mit dem Eintritts- (6) bzw. Austrittssammler (7) verbunden sind.

9. Wärmetauscher (1) nach Anspruch 7,
**dadurch gekennzeichnet,**
**dass** die Nippel (21a, 22a, 23a, 24a, 31a, 32a, 33a, 34a) stoffschlüssig mit dem Eintritts- (6) bzw. dem Austrittssammler (7) verbunden sind.

10. Wärmetauscher (1) nach Anspruch 7,
**dadurch gekennzeichnet,**
**dass** die Nippel (21a, 22a, 23a, 24a, 31a, 32a, 33a, 34a) aus dem Material des Eintritts- (6) bzw. Austrittssammlers (7) spanend gefertigt sind.

11. Wärmetauscher (1) nach einem der vorhergehenden Ansprüche,
**dadurch gekennzeichnet,**
**dass** das Rohrbündel (11) in einem Innengehäuse (3) angeordnet ist, welches konzentrisch innerhalb des Außenmantels (2) angeordnet ist und eine Ein- und eine Austrittsöffnung für das wärmeabgebende Medium aufweist.

12. Wärmetauscher (1) nach einem der vorhergehenden Ansprüche,
**dadurch gekennzeichnet,**
**dass** der Einlass- (4) und der Auslassstutzen (5) für das wärmeabgebende Medium bei der vertikalen Aufstellung des Wärmetauschers (1) im unteren Teil des Außenmantels (2) angeordnet sind.

## Claims

1. A heat exchanger (1) for generating steam for solar power plants, with the heat exchanger being erected vertically, comprising:
- an outer casing (2) with an inlet nozzle (4) and an outlet nozzle (5) for a heat-emitting medium;
- an inlet header (6) and an outlet header (7) for a heat-absorbing medium, preferably water, with the inlet header (6) and the outlet header (7) being arranged substantially within the outer casing (2);
- a tube bundle (11) within the outer casing (2) with a number of tube layers (20, 30) with continuous tubes (21, 22, 23, 24, 33, 34) which are arranged so that the heat-emitting medium can flow around said tubes completely and which are arranged as flow paths for the heat-absorbing medium from the inlet header (6) to the outlet header (7);
with the tube bundle (11) being arranged in a meandering manner, with the heat exchanger (1) for generating steam being arranged according to the forced-flow principle, so that the heat-absorbing medium supplied to the inlet header (6) is successively subjected in the course of the flow paths to a preheating, an evaporation and a superheating, so that superheated steam exits from the outlet header (7), and with the energy required for the preheating, evaporation and superheating being made available substantially solely by heat transfer from the heat-emitting medium to the heat-absorbing medium within the heat exchanger (1),
**characterized in that**
the tube layers (20, 30) are arranged in such a way that the tubes (21, 22, 23, 24, 33, 34) of the individual tube layers (20, 30) are aligned to lie precisely next to one another in the horizontal direction, with the directions of flow of the heat-absorbing medium being opposite in the horizontally adjacent tube sections (15) which are arranged transversely to the central axis (10) of the outer casing (2), and that the tube layers (20, 30) are vertically adjacent, wherein each tube layer (20, 30) is formed from an equal number of tubes (21, 22, 23, 24, 33, 34).

2. The heat exchanger (1) according to claim 1,
**characterized in that**
the inlet header (6) and the outlet header (7) have a circular cross section, and the tubes (21, 22, 23, 24) of a tube layer (20) are connected with the inlet header (6) and outlet header (7) on a circumferential line (13) of the inlet header (6) and outlet header (7) offset from one another by the same angle (α).

3. The heat exchanger (1) according to any one of the preceding claims,
**characterized in that**
the tubes (21, 22, 23, 24, 33, 34) of the adjacent tube layers (20, 30) are connected with the inlet header (6) and outlet header (7) in such a way that the tubes (33, 34) of the one tube layer (30) are arranged with respect to the tubes (21, 22, 23, 24) of the adjacent tube layer (20) offset by an angle (ß) on an adjacent circumferential line (14) of the inlet header (6) and outlet header (7).

4. The heat exchanger (1) according to any one of the preceding claims,
**characterized in that**
the tube bundle (11) comprises a separate section in which mainly the preheating of the heat-absorbing medium occurs.

5. The heat exchanger (1) according to any one of the preceding claims,
**characterized in that**
the tube bundle (11) has a separate section in which mainly the evaporation of the heat-absorbing medium occurs.

6. The heat exchanger (1) according to any one of the preceding claims,
**characterized in that**
the tube bundle (11) has a separate section in which mainly the superheating of the heat-absorbing medium occurs.

7. The heat exchanger (1) according to any one of the preceding claims,
**characterized in that**
the tubes (21, 22, 23, 24, 33, 34) are connected with the inlet header (6) and outlet header (7) via nipples (21 a, 22a, 23a, 24a, 31 a, 32a, 33a, 34a).

8. The heat exchanger (1) according to any one of the preceding claims,
**characterized in that**
the tubes (21, 22, 23, 24, 33, 34) are directly connected without nipples with the inlet header (6) and outlet header (7).

9. The heat exchanger (1) according to claim 7,
**characterized in that**
the nipples (21 a, 22a, 23a, 24a, 31 a, 32a, 33a, 34a) are materially connected with the inlet header (6) and outlet header (7).

10. The heat exchanger (1) according to claim 7,
**characterized in that**
the nipples (21 a, 22a, 23a, 24a, 31 a, 32a, 33a, 34a) are made by metal cutting from the material of the inlet header (6) and outlet header (7).

11. The heat exchanger (1) according to any one of the preceding claims,
**characterized in that**
the tube bundle (11) is arranged in an inner housing (3) which is arranged concentrically within the outer casing (2) and comprises an inlet and an outlet opening for the heat-emitting medium.

12. The heat exchanger (1) according to any one of the preceding claims,
**characterized in that**
the inlet (4) and the outlet nozzle (5) for the heat-emitting medium are arranged in the bottom part of the outer casing (2) of the vertically erected heat exchanger (1).

## Revendications

1. Échangeur de chaleur (1) à installation verticale pour la génération de vapeur pour des génératrices d'énergie solaires, comprenant :
- une enveloppe extérieure (2) avec un piquage d'entrée (4) et un piquage de sortie (5) pour un fluide dégageant de la chaleur,
- un collecteur d'entrée (6) et un collecteur de sortie (7) pour un fluide absorbant la chaleur, de préférence de l'eau, le collecteur d'entrée (6) et le collecteur de sortie (7) étant disposés pour l'essentiel à l'intérieur de l'enveloppe extérieure (2),
- un faisceau de tubes (11) à l'intérieur de l'enveloppe extérieure (2) avec un certain nombre de couches de tubes (20, 30) avec des tubes continus (21, 22, 23, 24, 33, 34), qui peuvent être entièrement parcourus par le fluide dégageant de la chaleur et qui sont conformés comme des voies d'écoulement pour le fluide absorbant la chaleur du collecteur d'entrée (6) au collecteur de sortie (7), le faisceau de tubes (11) étant construit en méandres,
dans lequel l'échangeur de chaleur (1) pour la génération de vapeur est conçu selon le principe de la circulation forcée, de telle sorte que le fluide absorbant la chaleur amené dans le collecteur d'entrée (6) subit successivement, au long des voies d'écoulement, un préchauffage, une évaporation et une surchauffe, de sorte qu'une vapeur surchauffée sort du collecteur de sortie (7), et
dans lequel l'énergie nécessaire au préchauffage, à l'évaporation et à la surchauffe est fournie pour l'essentiel uniquement par la transmission de chaleur du fluide dégageant de la chaleur vers le fluide absorbant la chaleur à l'intérieur de l'échangeur de chaleur (1),
**caractérisé en ce que** les couches de tubes (20, 30) sont disposées de telle manière que les tubes (21, 22, 23, 24, 33, 34) des différentes couches de tubes (20, 30) soient orientés de façon à se trouver exactement les uns à côté des autres dans le sens horizontal, les sens d'écoulement du fluide absorbant la chaleur étant opposés dans les sections de tube (15) voisines dans le sens horizontal et disposées transversalement par rapport à l'axe médian (10) de l'enveloppe extérieure (2), et **en ce que** les couches de tubes (20, 30) sont voisines dans le sens vertical, chaque couche de tubes (20, 30) étant formée d'un même nombre de tubes (21, 22, 23, 24, 33, 34).

2. Échangeur de chaleur (1) selon la revendication 1, **caractérisé en ce que** le collecteur d'entrée (6) et le collecteur de sortie (7) présentent une section circulaire, et les tubes (21, 22, 23, 24) d'une couche de tubes (20) sont reliés au collecteur d'entrée (6) et au collecteur de sortie (7) en étant décalés les uns par rapport aux autres d'un même angle (α) sur une ligne de circonférence (13) du collecteur d'entrée (6) et du collecteur de sortie (7).

3. Échangeur de chaleur (1) selon l'une des revendications précédentes, **caractérisé en ce que** les tubes (21, 22, 23, 24, 33, 34) des couches de tubes (20, 30) voisines sont reliés avec le collecteur d'entrée (6) et le collecteur de sortie (7) de telle façon que les tubes (33, 34) d'une couche de tubes (30) soient décalés d'un angle (β) par rapport aux tubes (21, 22, 23, 24) de la couche de tubes (20) voisine sur une ligne de circonférence (14) voisine du collecteur d'entrée (6) et du collecteur de sortie (7).

4. Échangeur de chaleur (1) selon l'une des revendications précédentes, **caractérisé en ce que** le faisceau de tubes (11) présente une partie séparée dans laquelle a lieu principalement le préchauffage du fluide absorbant la chaleur.

5. Échangeur de chaleur (1) selon l'une des revendications précédentes, **caractérisé en ce que** le faisceau de tubes (11) présente une partie séparée dans laquelle a lieu principalement l'évaporation du fluide absorbant la chaleur.

6. Échangeur de chaleur (1) selon l'une des revendications précédentes, **caractérisé en ce que** le faisceau de tubes (11) présente une partie séparée dans laquelle a lieu principalement la surchauffe du fluide absorbant la chaleur.

7. Échangeur de chaleur (1) selon l'une des revendications précédentes, **caractérisé en ce que** les tubes (21, 22, 23, 24, 33, 34) sont reliés par des raccords (21a, 22a, 23a, 24a, 31a, 32a, 33a, 34a) avec le collecteur d'entrée (6) et le collecteur de sortie (7).

8. Échangeur de chaleur (1) selon l'une des revendications précédentes, **caractérisé en ce que** les tubes (21, 22, 23, 24, 33, 34) sont reliés sans raccord directement avec le collecteur d'entrée (6) et le collecteur de sortie (7).

9. Échangeur de chaleur (1) selon la revendication 7, **caractérisé en ce que** les raccords (21a, 22a, 23a, 24a, 31a, 32a, 33a, 34a) sont reliés par solidarité de matériau avec le collecteur d'entrée (6) et le collecteur de sortie (7).

10. Échangeur de chaleur (1) selon la revendication 7, **caractérisé en ce que** les raccords (21a, 22a, 23a, 24a, 31a, 32a, 33a, 34a) sont fabriqués par enlèvement de matière à partir du matériau du collecteur d'entrée (6) et du collecteur de sortie (7).

11. Échangeur de chaleur (1) selon l'une des revendications précédentes, **caractérisé en ce que** le faisceau de tubes (11) est disposé dans un logement intérieur (3) qui est disposé de façon concentrique à l'intérieur de l'enveloppe extérieure (2) et qui présente une ouverture d'entrée et une ouverture de sortie pour le fluide dégageant de la chaleur.

12. Échangeur de chaleur (1) selon l'une des revendications précédentes, **caractérisé en ce que** le piquage d'entrée (4) et le piquage de sortie (5) pour le fluide dégageant de la chaleur sont disposés, quand l'échangeur de chaleur (1) est installé verticalement, dans la partie inférieure de l'enveloppe extérieure (2).
